# EUROPÄISCHE PATENTSCHRIFT

(11) **EP 4 313 832 B1**
(45) Veröffentlichungstag und Bekanntmachung des Hinweises auf die Patenterteilung: **04.02.2026**
(21) Anmeldenummer: 22715061.2
(22) Anmeldetag: 16.03.2022
(51) Int. Cl.: B66B 7/04

(54) **ROLLENFÜHRUNGSSCHUH ZUM FÜHREN EINER AUFZUGSKABINE ODER EINES GEGENGEWICHTS EINES AUFZUGS**
ROLLER GUIDE SHOE FOR GUIDING AN ELEVATOR CAR OR COUNTERWEIGHT OF A LIFT
GUIDAGE À ROULEAUX PERMETTANT DE GUIDER UNE CABINE D'ASCENSEUR OU UN CONTREPOIDS D'ASCENSEUR

(30) Priorität: 30.03.2021 EP 21165967
(43) Veröffentlichungstag der Anmeldung: 07.02.2024
(73) Patentinhaber: INVENTIO AG, 6052 Hergiswil (CH)
(72) Erfinder: BUMANN, Patrick, 6274 Eschenbach LU (CH); ZAPF, Volker, 6012 Kriens-Obernau (CH)
(74) Vertreter: Inventio AG
(86) Internationale Anmeldenummer: PCT/EP2022/056768
(87) Internationale Veröffentlichungsnummer: WO 2022/207314

(56) Entgegenhaltungen:
- WO-A1-2013/170532
- JP-A- S5 147 739
- US-A1- 2020 317 472

## Beschreibung

Die Erfindung betrifft einen Rollenführungsschuh gemäss dem Oberbegriff von Anspruch 1.

Aufzüge zur Beförderung von Personen und Gütern enthalten Aufzugskabinen, die in einem Aufzugsschacht auf und ab bewegbar sind. Die Aufzugskabinen können über Tragmittel beispielsweise in Form von Tragseilen oder Tragriemen mittels einer Antriebseinheit im vertikalen Aufzugsschacht bewegt werden. Neben der Aufzugskabine umfasst der Aufzug in der Regel mindestens ein Gegengewicht, das gegenläufig im Aufzugsschacht bewegt wird. Die Aufzugskabine und das mindestens eine Gegengewicht laufen hierbei in Führungsschienen. Zum Führen von Aufzugskabinen und Gegengewicht werden üblicherweise Führungsschuhe eingesetzt, wobei die Führungsschuhe als Gleitführungsschuhe oder Rollenführungsschuhe ausgeführt sein können.

Bekannt und gebräuchlich sind vielteilig aufgebaute, drei Laufrollen aufweisende Rollenführungsschuhe, wie sie etwa aus der US 5,107,963 oder US 7,562,749 bekannt geworden sind. Bei diesem Rollenführungsschuhen werden Luftfedern oder Schraubendruckfedern und elastomere Federn verwendet, um einen guten Fahrkomfort zu erzielen. Diese Rollenführungsschuhe zeichnen sich durch einen komplizierten Aufbau und grossen Materialbedarf aus und sind daher entsprechend teuer.

WO 2013/170532 A1 zeigt einen Rollenführungsschuh gemäss dem Oberbegriff von Anspruch 1. Ein weiterer Rollenführungsschuh ist aus der US 2020/317472 A1 bekannt geworden.

Es ist eine Aufgabe der vorliegenden Erfindung, die Nachteile des Bekannten zu vermeiden und insbesondere einen Rollenführungsschuh zum Führen einer Aufzugskabine oder eines Gegengewichts eines Aufzugs zu schaffen, der sich durch einen einfachen Aufbau auszeichnet. Der Rollenführungsschuh soll weiter kostengünstig sein und sich durch eine einfache Handhabung hinsichtlich seiner Montage auszeichnen.

Erfindungsgemäss werden diese und andere Aufgaben mit einem Rollenführungsschuh gemäss den Merkmalen des Anspruchs 1 gelöst. Der Rollenführungsschuh für einen Aufzug zur Personen- oder Warenbeförderung dient zum Führen einer Aufzugskabine oder eines Gegengewichts entlang einer sich in Fahrt- bzw. Längsrichtung erstreckenden Führungsschiene. Der Rollenführungsschuh umfasst wenigstens eine Laufrolle und eine Trägerstruktur mit einem vorzugsweise plattenartigen Basisabschnitt zur Befestigung des Rollenführungsschuhs an die Aufzugskabine oder an das Gegengewicht und wenigstens einen vorzugsweise rechtwinklig vom Basisabschnitt weg ragenden Stegabschnitt. Der Basisabschnitt kann Befestigungsmittel beispielsweise in Form von Aussparungen zur Aufnahme von Befestigungsschrauben aufweisen. Der Stegabschnitt ist derjenige Teil der Trägerstruktur, der der Laufrolle zugeordnet ist. Bevorzugt weist die Trägerstruktur je Laufrolle je einen Stegabschnitt zum Abstützen und Tragen der wenigstens einen Laufrolle auf. Häufig verfügen Rollenführungsschuhe über drei Laufrollen. In diesem Fall würde die Trägerstruktur im Wesentlichen den schon erwähnten Basisabschnitt und drei vom Basisabschnitt weg ragenden Stegabschnitte zum Abstützen und Tragen der Laufrollen umfassen. Zwischen der Trägerstruktur und der wenigstens einen Laufrolle ist ein vorzugsweise als Biegeteil ausgebildetes Hebelelement angeordnet. Unter einem Biegeteil wird vorliegend ein Bauteil verstanden, welches einer Biegung unterworfen werden kann. Das Biegen bezieht sich darauf, dass das Biegeteil unter Belastung elastisch gebogen wird. Es geht betreffend Biegeteil also um die Federeigenschaften des Biegeteils und nicht darum, wie das Teil gefertigt wird. Das als Biegeteil ausgebildete Hebelelement kann, wenn der Rollenführungsschuh im Aufzug installiert ist, derart im Rollenführungsschuh angeordnet sein, dass das Hebelelement gebogen wird, wodurch eine Vorspannung aufgebaut wird, mit welcher die Laufrolle gegen die Führungsschiene gepresst wird. Die wenigstens eine Laufrolle ist dabei an einem freien Ende des Hebelelements frei drehbar gelagert. Ersichtlicherweise zeichnet sich der Rollenführungsschuh durch einen besonders einfachen Aufbau aus, denn der Rollenführungsschuh besteht im Wesentlichen aus nur drei Komponenten; nämlich aus Trägerstruktur, Hebelelement und Laufrolle. Dadurch, dass zum Aufbringen einer Vorspannung für die Laufrolle im betriebsbereiten Zustand (oder wenn der Rollenführungsschuh im Aufzug fertig montiert ist) zwischen der Trägerstruktur und der wenigstens einen Laufrolle ein als Biegeteil ausgebildetes Hebelelement angeordnet ist, kann ein ausreichend guter Fahrkomfort erzielt werden. Da keine zusätzlichen Feder- oder Isolationselemente wie Schraubendruckfedern und elastomere Federn verwendet werden müssen, weist der vorliegende Rollenführungsschuh erhebliche Kostenvorteile gegenüber herkömmlichen Rollenführungsschuhen auf. Ein weiterer Vorteil dieses Rollenführungsschuhs besteht darin, dass er sich durch einen geringen Wartungsaufwand während des Betriebes auszeichnet.

Die Trägerstruktur mit Basisabschnitt und Stegabschnitt kann als einstückiger Formkörper aus einem Kunststoff ausgebildet sein. Alternativ oder zusätzlich kann auch das wenigstens eine Hebelelement als einstückiger Formkörper aus einem Kunststoff ausgebildet sein. Derartige Formkörper sind einfach und kostengünstig herstellbar. Durch die Verwendung von Kunststoff ergeben sich gegenüber den vergleichsweise schweren, aus metallischen Materialien hergestellten herkömmlichen Rollenführungsschuhe auch Gewichtsvorteile.

Die Trägerstruktur kann aus einem hochfesten Kunststoffmaterial z.B. PE, PP, PA, PS, PES, POM, PEEK, TPEs gefertigt sein, wobei den Kunststoffmaterialien auch Fasern zur Verstärkung der Struktur beigemischt sein können. Besonders bevorzugt ist es, die Trägerstruktur aus einem faserverstärkten Kunststoff zu fertigen.

Besonders vorteilhaft kann es sein, wenn die Trägerstruktur mit Basisabschnitt und Stegabschnitt ein Spritzgussteil und/oder das Hebelelement ein Spritzgussteil ist. Spritzgussteile sind dabei in einem Spritzgussverfahren hergestellte Kunststoffteile. Auf diese Weise kann eine stabile und verwindungssteife Trägerstruktur geschaffen werden, bei der Basisabschnitt und Stegabschnitt monolithisch miteinander verbunden sind.

Die wenigstens eine Laufrolle kann eine innenliegende Lagerbuchse und einen beispielsweise über ein Wälzlager oder ein Gleitlager frei drehbar mit der Lagerbuchse verbundenen äusseren Radkranz zum Bilden des Laufkörpers aufweisen. Dabei können die Lagerbuchse und der Radkranz aus Kunststoffen gefertigt sein. Der Radkranz kann zum Beispiel aus mehreren Kunststoffkomponenten aufgebaut sein, wodurch der Fahrkomfort nochmals verbessert werden kann.

Erfindungsgemäss ist das Hebelelement an seitlich am Stegabschnitt angeordneten Gelenknocken eingesetzt oder aufgeschnappt, wobei der Gelenknocken zum Vorgeben einer Gelenkachse in eine Aussparung am Hebelelement eingreift.

Erfindungsgemäss ist im Stegabschnitt der Trägerstruktur alternativ oder zusätzlich ein vorzugsweise als Vorsprung ausgebildetes Sperrglied als Widerlager für das Hebelelement zum Abstützen und zum Bilden eines Anschlags zum Verhindern einer Schwenkbewegung des Hebelelements um die Gelenkachse vorgesehen. Der Vorsprung ist an die Trägerstruktur angeformt und kann mittels des vorgängig erwähnten Spritzgiessverfahrens einfach geschaffen werden. Anstelle von solchen monolithisch mit der Trägerstruktur verbundenen Vorsprüngen könnten aber auch separate Sperrglieder zum Einsatz kommen, die lösbar oder fix an die Trägerstruktur befestigt werden.

Für eine einfache Handhabung hinsichtlich der Montage ist es vorteilhaft, wenn das Sperrglied eine Rastnase ist, in der der Hebelarm mit der Rastnase in rastendem Eingriff steht. Die Rastnase kann eine Anlagefläche, die das Hebelelement bei Vorliegen der Rastverbindung kontaktiert, und eine an die Anlagefläche anschliessende rampenartige Auflauffläche enthalten. Diese rampenartige Auflauffläche kann derart geneigt sein, dass beim Montieren des Hebelelements das Hebelelement an der Auflauffläche entlang fahren kann, bis die Endstellung bzw. bei Vorliegen der Rastverbindung erreicht ist; der Hebelarm steht nun in Kontakt mit der Anlagefläche, die schliesslich die Abstützung bewirkt.

Das Hebelelement kann zwei Hebelarme aufweist, die eine V-Form definieren. Eine derart V-förmiges Hebelelement eignet sich besonders gut als Biegeteil, mit dem die Vorspannung für die Laufrolle aufgebracht werden kann. Die zwei starr miteinander verbundenen Hebelarme stellen dank der V-Form auf einfache Art und Weise Federeigenschaften sicher, dank welchen die Biegung zum Erzeugen der Vorspannung ermöglicht werden kann. Die V-Form ist besonders günstig, wenn das Hebelteil ein Kunststoffteil ist.

Ein vorteilhaftes Biegeteil ergibt sich, wenn die Hebelarme einen Winkel von 120° bis 150° einschliessen.

Sodann kann das Hebelelement vorzugsweise quer verlaufende und vorzugsweise an einer seitlichen Aussenkontur vorgesehene Verstärkungsrippen oder -stege zur Versteifung aufweisen.

Das Hebelelement kann im Bereich des freien Endes des Hebelarms einen seitlich an das Hebelelement angeformten Achsstummel zur Aufnahme der Laufrolle aufweisen. Beispielsweise kann hierzu die Laufrolle über die Lagerbuchse in den Achsstummel eingesetzt werden.
eingesetzt werden.

Der Rollenführungsschuh kann drei Laufrollen aufweisen. Die drei Laufrollen können aus zwei aufeinander zugerichteten Laufrollen, die zur Führung entlang der parallel verlaufenden seitlichen Führungsflächen der Führungsschiene dienen, und einer Laufrolle, die zur Führung entlang der die seitlichen Führungsflächen miteinander verbindenden, stirnseitigen Führungsfläche der Führungsschiene dient, bestehen. Jeder Laufrolle ist dabei bevorzugt jeweils ein Hebelelement zugeordnet.

Die Trägerstruktur für den Rollenführungsschuh mit drei Laufrollen kann einen vorzugsweise plattenartigen Basisabschnitt und drei vorzugsweise rechtwinklig vom Basisabschnitt weg ragende Stegabschnitte aufweisen. Die Stegabschnitte können in der Draufsicht ein «T» bilden.

Wenn der Rollenführungsschuh drei Laufrollen aufweist, kann es vorteilhaft sein, wenn wenigstens zwei der drei Hebelelemente und insbesondere die Hebelelemente mit den Laufrollen, die zur Führung entlang den seitlichen Führungsflächen der Führungsschiene zugeordneten Laufrollen dienen, jeweils zwei koaxiale Achsstummel zur Aufnahme von Laufrollen aufweisen, die auf gegenüberliegenden Seiten des Hebelelements angeordnet sind. Somit können für die beiden Hebelelemente, welche für die seitliche Führung vorgesehen sind, identische Hebelelemente verwendet werden. Dies hat den Vorteil, dass beim Spritzgiessen das gleiche Werkzeug verwenden werden kann, was sich günstig auf die Herstellkosten auswirkt.

Für den Rollenführungsschuh mit drei Laufrollen kann die Trägerstruktur vorzugsweise rechtwinklig vom Basisabschnitt weg ragende Stegabschnitte zum Tragen der Laufrollen aufweisen, wobei die Stegabschnitte über einen Verbindungsbereich miteinander verbunden sind. In der Trägerstruktur kann eine Notführung derart integriert sein, dass im Verbindungsbereich der Stegabschnitte ein sich entlang der Stegabschnitte erstreckender Notführungskanal vorgesehen ist. Ein derartiger Notführungskanal zeichnet sich dank seiner Länge für den Notfall durch hervorragende Notführungseigenschaften aus. Die Länge des Notführungskanals kann dabei im Wesentlichen dem Aussenmass der Trägerstruktur in Bezug auf die Längsrichtung entsprechen.

Der Notführungskanal kann durch Kanalwandabschnitte gebildet werden, wobei die Kanalwandabschnitte eine U-Form ausbilden. Mit anderen Worten bilden die Kanalwandabschnitte in einer Draufsicht zusammen einen U-förmigen Profilteilkörper. Dieser U-förmige Profilteilkörper ist bevorzugt integraler Bestandteil der Trägerstruktur und monolithisch mit der Trägerstruktur verbunden. Die Stegabschnitte können jeweils an den Kanalwandabschnitten rechtwinklig anschliessen. Jedem Stegabschnitt ist folglich ein Kanalwandabschnitt zugeordnet, die jeweiligen Stegabschnitte münden in zugehörige Kanalwandabschnitte. Ein weiterer Vorteil einer solchen Ausgestaltung des Notführungskanals besteht darin, dass sie eine zusätzliche Versteifung der Trägerstruktur bewirken kann.

Ein weiterer Aspekt der Erfindung kann eine Aufzugskabine oder ein Gegengewicht für einen Aufzug betreffen, wobei die Aufzugskabine oder das Gegengewicht mit den vorgängig beschriebenen Rollenführungsschuhen ausgerüstet ist. Ein weiterer Aspekt der Erfindung kann schliesslich eine Aufzugsanlage mit einer Aufzugskabine und einem über Tragmittel mit der Aufzugskabine verbundenen und gegenläufig zur Aufzugskabine bewegbaren Gegengewicht betreffen, wobei die Aufzugskabine oder das Gegengewicht mit solchen Rollenführungsschuhen zum Führen der Aufzugskabine bzw. des Gegengewichts an Führungsschienen ausgerüstet ist.

Weitere Vorteile und Einzelmerkmale ergeben sich aus der nachfolgenden Beschreibung eines Ausführungsbeispiels und aus den Zeichnungen. Es zeigen:
- Fig. 1: eine perspektivische Darstellung eines Rollenführungsschuhs für einen Aufzug, und
- Fig. 2: eine Explosionsdarstellung des Rollenführungsschuhs aus Fig. 1.

Fig. 1 zeigt einen insgesamt mit 1 bezeichneten Rollenführungsschuh für einen Aufzug. Der Rollenführungsschuh 1 wird eingesetzt, um eine Aufzugskabine oder ein Gegengewicht des Aufzug entlang einer sich in Längsrichtung z erstreckenden (hier nicht dargestellten) Führungsschiene zu führen. Ein Aufzug für ein mehrstöckiges Gebäude kann über einen Aufzugsschacht verfügen, in dem eine Aufzugskabine zum Transport von Personen oder Gütern vertikal zu einzelnen Stockwerken auf und ab bewegbar ist. Der Aufzug kann zum Beispiel als Traktionsaufzugssystem mit einem gegenläufig zur Aufzugskabine bewegbaren Gegengewicht ausgebildet sein, wobei die Tragmittel in der Regel als Tragseile oder -riemen ausgebildet sind.

Der in Fig. 1 gezeigte Rollenführungsschuh 1 eignet sich insbesondere zur Führung entlang einer Führungsschiene, die durch ein T-Profil gebildet ist (vgl. nachfolgende Fig. 2). Das T-Profil kann beispielsweise ein durch Walzen gefertigtes Stahlprofil sein. Derartige Führungsschienen 2 sind seit langer Zeit bekannt und gebräuchlich und weit verbreitet. Zur Führung an einer solchen als T-Profil gebildeten Führungsschiene 2 weist der Rollenführungsschuh 1 drei Laufrollen 4, 4', 5 auf. Jede der Laufrollen 4, 4', 5 steht in Kontakt mit einer Führungsfläche der Führungsschiene 2 und läuft während einer Kabinenfahrt an dieser ab.

Der Rollenführungsschuh 1 umfasst weiter eine Trägerstruktur 6 mit einem plattenartigen Basisabschnitt 7 und vom Basisabschnitt 7 weg ragende Stegabschnitte 8, 9. Der Basisabschnitt 7 dient zur Befestigung des Rollenführungsschuhs 1 an die Aufzugskabine oder an das Gegengewicht. Vorliegend sind zur Befestigung des Rollenführungsschuhs 1 im Basisabschnitt 7 Löcher 27 (siehe Figur 2) vorgesehen, in die Befestigungsschrauben 28 durchgeführt oder durchführbar sind, mit welchen der Rollenführungsschuh 1 an die in Fig. 2 andeutungsweise dargestellte Führungsschiene 2 befestigt werden kann. Zur Verstärkung können in die Löcher 27 (nicht dargestellte) Metallhülsen eingesetzt sein. Die Stegabschnitte 8, 9 dienen zum Abstützen und Tragen der Laufrollen 4, 4', 5. Die Stegabschnitte 8 dienen zum Tragen der zwei zueinander gerichteten Laufrollen 4 und 4'. Die Laufrolle 5, die zur Führung entlang der stirnseitigen Führungsfläche der Führungsschiene 2 dient, ist dem Stegabschnitt 9 zugeordnet.

Zwischen der Trägerstruktur 6 und den jeweiligen Laufrollen 4, 4', 5 sind jeweils Hebelelemente 10, 11 angeordnet. Die jeweilige Laufrolle 4, 4', 5 ist jeweils an einem freien Ende des jeweiligen Hebelelements 10, 11 frei drehbar gelagert. Das jeweilige Hebelelement 10, 11 weist zwei Hebelarme 12, 13 auf. Die zwei Hebelarme 12, 13 sind starr miteinander verbunden, wobei zwischen den Hebelarmen 12, 13 zum Vorgeben einer Gelenkachse mittig eine Aussparung 17 im jeweiligen Hebelelement 10, 11 vorgesehen ist. Das Hebelelement 10, 11 ist in einen Gelenknocken 16 eingesetzt, der seitlich an einem Stegabschnitt 8, 9 angeordnet ist. Nach dem Einsetzen greift der Gelenknocken 16 in die Aussparung 17 am Hebelelement 10, 11 ein.

Das Hebelelement 10, 11 ist als Biegeteil ausgebildet, mit dem eine Vorspannung wenigstens im betriebsbereiten Zustand für die Laufrolle 4, 4', 5 aufgebracht werden kann. Das Hebelelement 10, 11 ist, wenn der Rollenführungsschuh 1 im Aufzug installiert ist, derart im Rollenführungsschuh 1 angeordnet, dass das Hebelelement 10, 11 gebogen wird, wodurch eine Vorspannung aufgebaut wird, mit welcher die Laufrolle 4, 4', 5 gegen die Führungsschiene 2 gepresst wird. Diese Biegung ist allerding geringfügig und von Auge kaum erkennbar. Dank den federnden Eigenschaften, die vor allem durch die wirksame Länge des Hebelarms, die Formgebung und die Materialwahl beeinflussbar ist, kann der gewünschte Anpressdruck für die Laufrollen recht präzise eingestellt werden. Das Hebelelement 10, 11 und insbesondere der der Laufrolle zugeordnete Hebelarm 12 wird dabei elastisch deformiert. Der der Rollenführungsschuh 1 kann derart ausgestaltet werden, dass die Biegung, die notwendig ist, um die Vorspannung zu bewirken, möglichst oberhalb von der Gelenkachse aufgebracht wird, also im Hebelarm 12 zwischen Gelenkachse und Laufrolle, um keinen Verschleiss durch Drehung im Gelenknocken 16 zu erzeugen.

Ersichtlicherweise kommt der Rollenführungsschuh 1 zum Sicherstellen eines ausreichend guten Fahrkomforts ohne zusätzliche Federelemente wie etwa Schraubendruckfedern oder auf Elastomeren basierenden Federmittel aus. Ein weiterer Vorteil besteht darin, dass derartige Biegeteile sich in grossen Stückzahlen preiswert herstellen lassen.

Im vorliegenden Ausführungsbeispiel weist das als Biegeteil ausgebildete Hebelelement 10, 11 eine V-förmige Konfiguration auf. Die zwei Hebelarme 12, 13 definieren eine V-Form. Die Hebelarme 12, 13 schliessen einen Winkel von 120° bis 150° ein. Das «V» ist folglich stumpfwinklig ausgeführt. Grundsätzlich wären aber auch andere Formgebungen für die Hebelelemente 10, 11 vorstellbar. Beispielsweise könnte das Hebelelement 10, 11 eine gebogene Form oder eine andere Form mit einer oder gegebenenfalls mehreren Krümmungen.

Jedes der Hebelelemente 10, 11 weist quer verlaufende und an der seitlichen Aussenkontur vorgesehene Verstärkungsrippen 21 zur Versteifung auf. Die Verstärkungsrippen 21 können je nach Anzahl, Ausrichtung und Form auch dazu verwendet werden, dass mit ihnen auch die Biegung im Hebelelement zum Erzeugen der Vorspannung optimal eingestellt werden kann.

Die jeweiligen Stegabschnitte 8, 9 der Trägerstruktur 6 weisen Sperrglieder 18 als Widerlager für das jeweilige Hebelelement 10, 11 auf. Das Sperrglied 18 ist als seitlich an der Trägerstruktur 6 angeformter Vorsprung ausgebildet und bildet einen Anschlag zum Verhindern einer Schwenkbewegung des Hebelelements 10, 11 um die Gelenkachse. Das Sperrglied 18 ist beispielhaft als Rastnase ausgeführt, in der der der untere Hebelarm 13 des Hebelelements 10, 11 mit der Rastnase in rastenden Eingriff steht.

Weitere konstruktive Details des Rollenführungsschuhs 1 sind aus Fig. 2 entnehmbar. Die Trägerstruktur 6 weist rechtwinklig vom plattenartigen Basisabschnitt 7 weg ragende Stegabschnitte 8, 9 zum Tragen der Laufrollen 4, 4', 5 auf. Die Stegabschnitte 8, 9 formen ersichtlicherweise in der Draufsicht ein T. Die T-förmig vom Basisabschnitt 7 weg ragenden Stegabschnitte 8, 9 sind über einen Verbindungsbereich miteinander verbunden, wobei in diesem Verbindungsbereich eine Notführung derart integriert ist, dass diese einen sich entlang der Stegabschnitte 8, 9 erstreckenden Notführungskanal 25 bildet. Zum Bilden des Notführungskanals 25 sind Kanalwandabschnitte 26 vorgesehen, die in der Draufsicht zusammen einen U-förmigen Profilteilkörper bilden. Die jeweiligen Stegabschnitte 8, 9 schliessen an den zugehörigen Kanalwandabschnitten 26 rechtwinklig an. Zur Verstärkung des Notführungskanals 25 kann eine (hier nicht dargestellte) metallische Einlage vorgesehen werden. Diese Einlage kann ein im Querschnitt U-förmiges Metallteil sein, das in den Notführungskanal eingesetzt wird und nach dem Einsetzen an den Kanalwandabschnitten 26 anliegt.

Die Trägerstruktur 6 ist als einstückiger Formkörper aus einem Kunststoff ausgebildet. Besonders bevorzugt wird die Trägerstruktur 6 als Spritzgussteil gefertigt. Die Trägerstruktur 6 kann aus einem hochfesten Kunststoffmaterial, z.B. aus PE, PP, PA, PS, PES, POM, PEEK, TPEs gefertigt sein, wobei besonders die Trägerstruktur 6 aus einem faserverstärkten Kunststoff gefertigt ist. Grundsätzlich wären aber auch andere Materialien denkbar. Die Trägerstruktur 6 könnte auch aus metallischen Materialien gefertigt sein, zum Beispiel ein Aluminium-Gussteil sein.

Die Hebelelemente 10, 11 sind wie die Trägerstruktur 6, ebenfalls einstückige Formkörper aus Kunststoff. Insbesondere wenn die Hebelelemente 10, 11 im Spritzgussverfahren hergestellten Kunststoffteile sind, ergeben sich zahlreiche Vorteile. Spritzgussteile lassen sich mit hoher Präzision und günstig herstellen. Es können so auch vergleichsweise komplizierte Hebelformen ohne weiteres einfach hergestellt werden. Die Biegung und Vorspannung für die Laufrolle 4, 4', 5 kann über die Geometrie und das Material des Hebelelements 10, 11 erzeugt bzw. eingestellt werden, wofür Spritzgussteile sich besonders gut eignen. Für das Hebelelement 10, 11 kommen dabei beispielsweise Kunststoffe wie PE, PP, PA, PS, PES, POM, PEEK, TPEs in Frage. Besonders geeignet als Material sind dabei faserverstärkte Kunststoffe wie etwa glasfaserverstärkte Kunststoff. Dieses Material hat eine ausgezeichnete Dauerfestigkeit und gewährleistet die Federeigenschaft des Hebelelements über eine lange Zeit. Da im Gegensatz zu Rollenführungsschuhen konventioneller Bauart keine zusätzlichen Federelemente (z.B. Schraubendruckfedern) verwendet werden müssen, besteht der Rollenführungsschuh 1 aus wenigen Bauteilen, wodurch er einfach zusammengebaut und erhebliche Kostenvorteile aufweist. Das Biegeteil bzw. das Hebelelement 10, 11 des Rollenführungsschuhs 1 übernimmt hier gewissermassen die kombinierte Funktion eines Rollenträgers und eines Federelements. Dabei kann durch die Hebelstruktur die Federkonstante des Hebelelementes 10, 11 bestimmt werden.

Es wäre grundsätzlich auch eine metallische Variante des Rollenführungsschuhs 1 denkbar. Die Trägerstruktur 6 könnte aus metallischen Materialien gefertigt sein, zum Beispiel als Aluminiumgussteil. Die Hebelelemente 10, 11 könnten beispielsweise auch aus Aluminium gefertigt sein.

Die drei Laufrollen 4, 4', 5 sind vorliegend identisch ausgebildete Laufrollen. Es ist aber auch vorstellbar, dass unterschiedliche Laufrollen 4, 4', 5 zum Einsatz kommen. Insbesondere könnte die Laufrolle 5 verschieden von den Laufrollen 4 und 4' ausgeführt sein. Die jeweilige Laufrolle 4, 4', 5 umfasst eine innenliegende Lagerbuchse 14 und einen über ein Wälzlager frei drehbar mit der Lagerbuchse verbundenen äusseren Radkranz 15. Sowohl die Lagerbuchse 14 als auch der Radkranz 15 sind bevorzugt aus Kunststoffen gefertigt. Der Radkranz kann aus einer Kunststoffkomponente oder gegebenenfalls aus mehreren Kunststoffkomponenten aus unterschiedlichen Kunststoffen aufgebaut sein. Diese Komponenten können in mehrphasigen Spritzgiessverfahren aufgebracht werden. Der Radkranz 15 kann zum Beispiel als 2K-Spritzgussteil ausgestaltet sein. Eine äussere Komponente des Radkranzes 15 würde dabei in der Regel eine grössere Härte als die innere Komponente aufweisen.

Wie aus der Explosionsdarstellung von Fig. 2 entnehmbar ist, ist der Rollenführungsschuh 1 aus wenigen Bauteilen aufgebaut. Im Wesentlichen besteht der der Rollenführungsschuh 1 nur aus drei Komponenten, nämlich aus Trägerstruktur 6, Hebelelement 10, 11 und Laufrolle 4, 4', 5. Die drei Hebelelemente 10, 11 sind nahezu identisch ausgeführt. Die beiden Hebelelemente 10 für die Laufrollen 4, 4' sind identisch ausgeführt, das Hebelelement 11 für die Laufrolle 5 unterscheidet sich von den Hebelelementen 10 nur dadurch, dass hier aus Platzgründen nur auf einer Seite ein Achsstummel 22 vorgesehen ist. Grundsätzlich könnte aber auch dieses Hebelelement 11 gleich wie die Hebelelemente 10 mit zwei Achsstummel 22, 23 ausgeführt werden (z.B. bei einem Rollenführungsschuh mit Laufrollen mit grösserem Durchmesser).

Fig. 2 zeigt weiterhin, wie die Rastnase zum Bilden des Sperrglieds 18 ausgeführt ist. Die Rastnase weist eine Anlagefläche 19, die das Hebelelement 10, 11 bei Vorliegen der Rastverbindung kontaktiert, und so einen Anschlag vorgibt. An die Anlagefläche 19 schliesst eine rampenartige Auflauffläche 20 an. Die Auflauffläche 20 ist derart geneigt, dass beim Montieren des Hebelelements der betreffende Hebelarm 13 des Hebelelements 10, 11 an der Auflauffläche der Rastnase entlang fahren kann, bis die Endstellung erreicht ist, in der das Hebelelement 10, 11 bzw. dessen Hebelarm mit der Rastnase in rastendem Eingriff steht.

Die Montage des Rollenführungsschuhs 1 kann wie folgt erfolgen: Zunächst wird die Trägerstruktur 6 an die Aufzugskabine oder an das Gegengewicht angebracht, z.B. mittels Schrauben 28 daran befestigt. Dann werden die schon mit den Laufrollen 4, 4', 5 versehenen Hebelelemente 10, 11 an die Trägerstruktur 6 montiert. Die Laufrollen 4, 4', 5 können bereits vormontiert sein oder gegebenenfalls erst auf der Baustelle an die Hebelelemente 10, 11 angebracht werden. Zum Montieren der Hebelelemente 10, 11 an die Trägerstruktur 6 werden diese auf die Trägerstruktur 6 gebracht, im Bereich der Schwenkachse durch axiales Aufstecken ihrer Aussparung 17 auf die Gelenknocken 16, aufgeschnappt oder aufgeschoben und beim Sperrglied eingerastet. Zum Sichern gegen ein unbeabsichtigtes Lösen der Hebelelemente 10, 11 können Sicherungsringe, aber auch Muttern, Splinte, etc. verwendet werden, die am Gelenknocken 16 angebracht werden. Sicherungsmittel könnten beispielsweise auch Rastvorsprünge auf dem Umfang des Gelenknockens 16 sein, über welche die Hebelelemente 10, 11 aufgeschnappt sind.

## Patentansprüche

1. Rollenführungsschuh (1) zum Führen einer Aufzugskabine oder eines Gegengewichts eines Aufzugs entlang einer sich in Längsrichtung (z) erstreckenden Führungsschiene (2), umfassend
- wenigstens eine Laufrolle (4, 4', 5),
- eine Trägerstruktur (6) mit einem Basisabschnitt (7) zur Befestigung des Rollenführungsschuhs (1) an die Aufzugskabine oder an das Gegengewicht und wenigstens einen vom Basisabschnitt (7) weg ragenden Stegabschnitt (8, 9) zum Tragen der wenigstens einen Laufrolle (4, 4', 5), wobei zwischen der Trägerstruktur (6) und der wenigstens einen Laufrolle (4, 4', 5) ein Hebelelement (10, 11) angeordnet ist, wobei die jeweilige Laufrolle (4, 4', 5) jeweils an einem freien Ende des Hebelelements (10, 11) frei drehbar gelagert ist, **dadurch gekennzeichnet, dass** das Hebelelement an seitlich am Stegabschnitt (8, 9) angeordneten Gelenknocken (16) eingesetzt ist, wobei der Gelenknocken (16) zum Vorgeben einer Gelenkachse in eine Aussparung (17) am Hebelelement (10, 11) eingreift und/oder dass im Stegabschnitt (8, 9) ein vorzugsweise als Vorsprung ausgebildetes Sperrglied (18) für das Hebelelement (10, 11) vorgesehen ist, wobei das Sperrglied (18) eine Rastnase ist, in der das Hebelelement (10, 11) mit der Rastnase in rastenden Eingriff steht.

2. Rollenführungsschuh (1) nach Anspruch 1, **dadurch gekennzeichnet, dass** die Trägerstruktur (6) und/oder das Hebelelement (10, 11) jeweils als einstückige Formkörper aus einem Kunststoff ausgebildet sind/ist.

3. Rollenführungsschuh (1) nach Anspruch 2, **dadurch gekennzeichnet, dass** die Trägerstruktur (6) ein Spritzgussteil und/oder das Hebelelement (10, 11) ein Spritzgussteil ist.

4. Rollenführungsschuh (1) nach einem der Ansprüche 1 bis 3, **dadurch gekennzeichnet, dass** die wenigstens eine Laufrolle (4, 4', 5) eine innenliegende Lagerbuchse (14) und einen äusseren Radkranz (15) aufweist, wobei die Lagerbuchse (14) und der Radkranz (15) aus Kunststoffen gefertigt sind.

5. Rollenführungsschuh (1) nach einem der Ansprüche 1 bis 4, **dadurch gekennzeichnet, dass** das Hebelelement (10, 11) zwei Hebelarme (12, 13) aufweist, die eine V-Form definieren.

6. Rollenführungsschuh (1) nach einem der Ansprüche 1 bis 5, **dadurch gekennzeichnet, dass** die Aussparung (17) zum Vorgeben der Gelenkachse mittig im Hebelelement (10, 11) positioniert ist.

7. Rollenführungsschuh (1) nach Anspruch 5, **dadurch gekennzeichnet, dass** die Hebelarme (12, 13) einen Winkel von 120° bis 150° einschliessen.

8. Rollenführungsschuh (1) nach einem der Ansprüche 1 bis 4, **dadurch gekennzeichnet, dass** das Hebelelement (10, 11) Verstärkungsrippen (21) oder Verstärkungsstege aufweist.

9. Rollenführungsschuh (1) nach einem der Ansprüche 1 bis 8, **dadurch gekennzeichnet, dass** das Hebelelement (10, 11) im Bereich des freien Endes des Hebelarms (12) einen seitlich an den Stegabschnitt (8, 9) angeformten Achsstummel (22, 23) zur Aufnahme der Laufrolle (4, 4', 5) aufweist.

10. Rollenführungsschuh (1) mit drei Laufrollen (4, 4', 5) nach einem der Ansprüche 1 bis 9, **dadurch gekennzeichnet, dass** der Rollenführungsschuh (1) drei Hebelelemente (10, 11) aufweist, wobei jeder Laufrollen (4, 4', 5) jeweils ein Hebelelement (10, 11) zugeordnet ist und dass wenigstens zwei der drei Hebelelemente (4, 4') jeweils zwei koaxiale Achsstummel (22, 23) zur Aufnahme von Laufrollen (4, 4') aufweisen, wobei die Achsstummel (22, 23) auf gegenüberliegenden Seiten des Hebelelements (10) angeordnet sind.

11. Rollenführungsschuh (1) nach einem der Ansprüche 1 bis 10, **dadurch gekennzeichnet, dass** für einen Rollenführungsschuh (1) mit drei Laufrollen (4, 4', 5) die Trägerstruktur (6) vorzugsweise rechtwinklig vom Basisabschnitt (7) weg ragende Stegabschnitte (8, 9) zum Tragen der Laufrollen (4, 4', 5) aufweist, wobei in der Trägerstruktur (6) eine Notführung derart integriert ist, dass in einem Verbindungsbereich der Stegabschnitte (8, 9) ein sich entlang der Stegabschnitte (8, 9) erstreckender Notführungskanal (25) vorgesehen ist.

12. Rollenführungsschuh (1) nach einem der Ansprüche 1 bis 11, **dadurch gekennzeichnet, dass** der Notführungskanal (25) mittels Kanalwandabschnitte (26) U-förmig ausgebildet ist und dass die Stegabschnitte (8, 9) jeweils an den Kanalwandabschnitten (26) rechtwinklig anschliessen.

## Claims

1. Roller guide shoe (1) for guiding an elevator cab or a counterweight of an elevator along a guide rail (2) extending in the longitudinal direction (z), comprising
- at least one guide roller (4, 4', 5),
- a support structure (6) comprising a base portion (7) for fastening the roller guide shoe (1) to the elevator cab or to the counterweight, and at least one web portion (8, 9) protruding away from the base portion (7) for carrying the at least one guide roller (4, 4', 5), wherein a lever element (10, 11) is arranged between the support structure (6) and the at least one guide roller (4, 4', 5), the respective guide roller (4, 4', 5) being mounted in each case at a free end of the lever element (10, 11), so as to be freely rotatable, **characterized in that** the lever element is inserted into joint cams (16) arranged on the side of the web section (8, 9), wherein the joint cam (16) engages in a recess (17) on the lever element (10, 11) and/or that a locking member (18) for the lever element (10, 11), preferably designed as a projection, is provided in the web section (8, 9), wherein the locking member (18) is a locking nose in which the lever element (10, 11) engages with the locking lug in a locking manner.

2. Roller guide shoe (1) according to claim 1, **characterized in that** the support structure (6) and/or the lever element (10, 11) are each designed as integral molded bodies made of a plastics material.

3. Roller guide shoe (1) according to claim 2, **characterized in that** the support structure (6) is an injection-molded part and/or the lever element (10, 11) is an injection-molded part.

4. Roller guide shoe (1) according to any of claims 1 to 3, **characterized in that** the at least one guide roller (4, 4', 5) has an inner bearing bush (14) and an outer wheel rim (15), the bearing bush (14) and the wheel rim (15) being made of plastics materials.

5. Roller guide shoe (1) according to any of claims 1 to 4, **characterized in that** the lever element (10, 11) has two lever arms (12, 13) that define a V-shape.

6. Roller guide shoe (1) according to any of claims 1 to 5, **characterized in that** the recess (17) is positioned centrally in the lever element (10, 11) for predefining the articulation axis.

7. Roller guide shoe (1) according to either claim 5, **characterized in that** the lever arms (12, 13) enclose an angle of 120° to 150°.

8. Roller guide shoe (1) according to any of claims 1 to 4, **characterized in that** the lever element (10, 11) has reinforcing ribs (21) or reinforcing webs.

9. Roller guide shoe (1) according to any of claims 1 to 8, **characterized in that** the lever element (10, 11) has, in the region of the free end of the lever arm (12), an axle journal (22, 23), integrally formed laterally on the web portion (8, 9), for receiving the guide roller (4, 4', 5).

10. Roller guide shoe (1) comprising three guide rollers (4, 4', 5) according to any of claims 1 to 9, **characterized in that** the roller guide shoe (1) has three lever elements (10, 11), in each case one lever element (10, 11) being assigned to each guide roller (4, 4', 5), and **in that** at least two of the three lever elements (4, 4') each have two coaxial axle journals (22, 23) for receiving guide rollers (4, 4'), the axle journals (22, 23) being arranged on opposite sides of the lever element (10).

11. Roller guide shoe (1) according to any of claims 1 to 10, **characterized in that**, for a roller guide shoe (1) comprising three guide rollers (4, 4', 5), the support structure (6) preferably has web portions (8, 9) which project away from the base portion (7) at right angles, for supporting the guide rollers (4, 4', 5), an emergency guide being integrated in the support structure (6) such that an emergency guide channel (25) extending along the web portions (8, 9) is provided in a connecting region of the web portions (8, 9).

12. Roller guide shoe (1) according to any of claims 1 to 11, **characterized in that** the emergency guide channel (25) is U-shaped by means of channel wall portions (26), and **in that** the web portions (8, 9) each adjoin the channel wall portions (26) at right angles.

## Revendications

1. Patins de guidage à rouleaux (1) pour guider une cabine d'ascenseur ou un contrepoids d'ascenseur le long d'un rail de guidage (2) s'étendant dans la direction longitudinale (z), comprenant
- au moins un galet de guidage (4, 4', 5),
- une structure de support (6) comprenant une partie de base (7) pour fixer le patin de guidage à rouleaux (1) à la cabine d'ascenseur ou au contrepoids, et au moins une partie de âme (8, 9) s'étendant à partir de la partie de base (7) pour porter le au moins un galet de guidage (4, 4', 5), dans laquelle un élément de levier (10, 11) est disposé entre la structure de support (6) et le au moins un galet de guidage (4, 4', 5), l'élément de guidage respectif (4, 4', 5) étant monté dans chaque cas à une extrémité libre de l'élément de levier (10, 11), de manière à pouvoir tourner librement, **caractérisé en ce que** l'élément de levier est inséré dans des cames articulées (16) disposées sur le côté de la zone partielle de nervure (8, 9), dans lequel la came articulée (16) s'engage dans un évidement (17) sur l'élément de levier (10, 11) et/ou **en ce qu'**un élément de verrouillage (18) pour l'élément de levier (10, 11), de préférence conçu comme une saillie, est prévu dans la zone partielle (8, 9), l'élément de verrouillage (18) étant un nez de verrouillage dans lequel l'élément de levier (10, 11) s'engage avec l'ergot de verrouillage de manière verrouillable.

2. Patine de guidage à rouleaux (1) selon la revendication 1, **caractérisée en ce que** la structure de support (6) et/ou l'élément de guidage (10, 11) sont chacun conçus comme des corps moulés d'un seul tenant en matière plastique.

3. Patin de guidage à rouleaux (1) selon la revendication 2, **caractérisé en ce que** la structure de support (6) est une pièce moulée par injection et/ou l'élément de levier (10, 11) est une pièce moulée par injection.

4. Patine de guidage à rouleaux (1) selon l'une quelconque des revendications 1 à 3, **caractérisée en ce que** le ou les rouleaux de guidage (4, 4', 5) comportent une douille de palier intérieure (14) et une jante extérieure (15), la douille de palier (14) et la jante (15) étant réalisées en matière plastique.

5. Patine de guidage à rouleaux (1) selon l'une quelconque des revendications 1 à 4, **caractérisée en ce que** l'élément de levier (10, 11) comporte deux bras de levier (12, 13) qui définissent une forme en V.

6. Patine de guidage à rouleaux (1) selon l'une quelconque des revendications 1 à 5, **caractérisée en ce que** l'évidement (17) est positionné au centre de l'élément de levier (10, 11) pour prédéfinir l'axe d'articulation.

7. Patin de guidage à rouleau (1) selon l'une quelconque des revendications 5, **caractérisé en ce que** les bras de levier (12, 13) forment un angle de 120° à 150°.

8. Patine de guidage à rouleaux (1) selon l'une quelconque des revendications 1 à 4, **caractérisée en ce que** l'élément de guidage (10, 11) comporte des nervures de renfort (21) ou des entretoises de renfort.

9. Patin de guidage à rouleaux (1) selon l'une quelconque des revendications 1 à 8, **caractérisé en ce que** l'élément de guidage (10, 11) comporte, dans la région de l'extrémité libre du bras de levier (12), un tourillon d'axe (22, 23), formé d'un seul tenant latéralement sur la partie de nervure (8, 9), pour recevoir le rouleau de guidage (4, 4', 5).

10. Sabot de guidage à rouleaux (1) comprenant trois rouleaux de guidage (4, 4', 5) selon l'une quelconque des revendications 1 à 9, **caractérisé en ce que** le sabot de guidage à rouleaux (1) comporte trois éléments de levier (10, 11), un élément de levier (10, 11) étant associé à chaque rouleau de guidage (4, 4', 5), et **en ce qu'**au moins deux des trois éléments de levier (4, 4') comportent chacun deux tourillons d'axe coaxiaux (22, 23) destinés à recevoir des galets de guidage (4, 4'), les tourillons d'axe (22, 23) étant disposés sur des côtés opposés de l'élément de levier (10).

11. Patine de guidage à rouleaux (1) selon l'une quelconque des revendications 1 à 10, **caractérisée en ce que**, pour une patine de guidage à rouleaux (1) comprenant trois rouleaux de guidage (4, 4', 5), la structure de support (6) comporte de préférence des parties de nervure (8, 9) qui font saillie à partir de la partie de base (7) à des angles droits ( ) pour supporter les galets de guidage (4, 4', 5), un guidage de secours étant intégré dans la structure de support (6) de telle sorte qu'un canal de guidage de secours (25) s'étendant le long des parties de nervure (8, 9) est prévu dans une zone de raccordement des parties de nervure (8, 9).

12. Sabot de guidage à rouleaux (1) selon l'une quelconque des revendications 1 à 11, **caractérisé en ce que** le canal de guidage d'urgence (25) est en forme de U au moyen de parties de paroi de canal (26), et **en ce que** les parties de nervure (8, 9) sont chacune adjacentes aux parties de paroi de canal (26) à angle droit.
